# EUROPÄISCHE PATENTSCHRIFT

(11) **EP 2 225 918 B1**
(45) Veröffentlichungstag und Bekanntmachung des Hinweises auf die Patenterteilung: **02.10.2013**
(21) Anmeldenummer: 08853422.7
(22) Anmeldetag: 20.11.2008
(51) Int. Cl.: H05B 37/02

(54) **LEUCHTMITTEL-BETRIEBSGERÄT, INSBESONDERE FÜR LEDS, MIT GALVANISCH GETRENNTEM PFC**
ILLUMINATION MEANS OPERATING DEVICE, PARTICULARLY FOR LEDS, WITH ELECTRICALLY ISOLATED PFC
DISPOSITIF DE COMMANDE DE SOURCE D'ÉCLAIRAGE, EN PARTICULIER DE DEL, À CFP SÉPARÉE GALVANIQUEMENT

(30) Priorität: 28.11.2007 DE 102007057312
(43) Veröffentlichungstag der Anmeldung: 08.09.2010
(73) Patentinhaber: Tridonic AG, 8755 Ennenda (CH)
(72) Erfinder: ZIMMERMANN, Michael, 8888 Heiligkreuz (CH); PEREIRA, Eduardo, 8854 Siebnen (CH)
(74) Vertreter: Rupp, Christian
(86) Internationale Anmeldenummer: PCT/EP2008/009821
(87) Internationale Veröffentlichungsnummer: WO 2009/068220

(56) Entgegenhaltungen:
- US-A- 5 510 974
- US-A- 6 008 589
- US-A- 6 034 489
- US-B1- 6 181 079

## Beschreibung

Die vorliegende Erfindung bezieht sich auf Leuchtmittel-Betriebsgeräte mit aktiver Leistungsfaktorkorrektur ("Power Factor Control" oder "PFC") und insbesondere auf eine Schaltung mit galvanisch getrennter Leistungsfaktorkorrektur. Das technische Anwendungsgebiet der Erfindung ist insbesondere das der Versorgung und Steuerung einer Lichtquelle mittels einer solchen Schaltung.

Im Allgemeinen widerspiegelt der Leistungsfaktor die Stromentnahme eines elektrischen Geräts aus dem Stromnetz. Die Netzwechselspannung weist bekanntlich einen sinusförmigen Zeitverlauf auf und idealerweise sollte daher der vom Netz entnommene Strom ebenfalls einen sinusförmigen Zeitverlauf aufweisen. Dieser durch einen Leistungsfaktor von 1 gekennzeichnete Idealfall kommt aber nicht immer vor, vielmehr kann der Strom sogar erheblich von einer Sinus-Hüllkurve abweichen, wobei dann der Leistungsfaktor sinkt.

Bei einem Leistungsfaktor unter 1 ist also der entnommene Strom nicht sinusförmig, so dass Oberwellen im Netzstrom erzeugt werden. Diese unerwünschten Oberwellenströme im Versorgungsnetz werden bekanntermaßen mit Hilfe einer Leistungsfaktorkorrektur-Schaltung verringert werden.

Um einen sinusförmigen und sich in Phase zur Netzwechselspannung befindenden Eingangsstrom zu erreichen, ist aus dem Stand der Technik beispielsweise die Benutzung einer in Fig. 2 gezeigten auf Aufwärtswandler-Topologie basierenden aktiven Leistungsfaktorkorrektur-Schaltung 20 bekannt. "Aktiv" daher, da ein Schalter aktiv durch Steuersignale von einer Steuereinheit ein- und ausgeschaltet wird.

Dabei filtert ein Glättungskondensator C21 eine gleichgerichtete Eingangs-Wechselspannung Vin, die mittels eines Spannungsteilers R21, R22 gemessen wird. Die Eingangs-Wechselspannung Vin wird einer Induktivität L21 zugeführt, wobei eine Sekundärwicklung L22 die Nulldurchgänge des Stroms durch die Induktivität L21 feststellt.

Weiterhin ermöglicht ein Strommesswiderstand (Shunt) R23 in Serie zu dem Schalter, bspw. in der Source-Leitung eines Transistors T21, die Erfassung des Induktivitäts-Spitzenstroms, um einen evtl. Überstromzustand feststellen zu können. Parallel zu einem Ausgangskondensator C22 ist ein zweiter Spannungsteiler R24, R25 angeordnet, um die Bus-Gleichspannung Vbus zu messen und einen Überspannungszustand bspw. aufgrund von Lastsprüngen festzustellen.

Diese vier Messungen werden mittels vier Messeingänge 21, 22, 23, 24 von einer Steuerschaltung 25 durchgeführt, wobei diese Steuerschaltung 25 abhängig von diesen Messungen den Transistor bzw. Schalter T21 derart steuert, dass die Bus-Spannung konstant bleibt und der Leistungsfaktor erhöht wird.

Nachteilig ist es bei diesem Stand der Technik, dass die Schaltung 20 keine galvanisch getrennte Spannung liefern kann.

Die US 2007040516 A1 offenbart in diesem Zusammenhang eine Schaltung mit Leistungsfaktorkorrektur zur Umwandlung von Wechselspannung in galvanisch getrennter Gleichspannung. Nachdem ein Gleichrichter eine Netzspannung in eine gleichgerichtete Eingangs-Wechselspannung umgewandelt hat, wird diese wiederum von einem Konverter 10 in eine zum Betrieb einer Lampe geeignete Gleichspannung umgewandelt.

Der in Fig. 1 gezeigte Konverter 10 zur Erzeugung der Ausgangs-Gleichspannung Vout ist ein Halbbrücken-Konverter, der aus einem Gegentaktwandler 11 und einer Ausgangsstufe 12 zur Energiespeicherung und Tiefpassfilterung besteht.

Dem Konverter 10 ist eine Leistungsfaktorkorrektur-Schaltung (nicht gezeigt) vorgeschaltet, welche als aktive Leistungsfaktorkorrektur für eine nahezu sinusförmige Stromaufnahme aus dem Netz sorgt. Diese vorgeschaltete Leistungsfaktorkorrektur-Schaltung liefert dem Konverter 10 eine hochtransformierte Bus-Gleichspannung Vin.

Der Gegentaktwandler bzw. die Halbbrücke 11 besteht aus zwei Transistoren T11, T12, wie beispielsweise zwei MOSFET Transistoren, die parallel zu zwei Kapazitäten C11, C12 geschaltet sind. Der Mittenpunkt der zwei in Serie geschalteten Transistoren T11, T12 ist derart mit der Primärseite n1 eines Transformators verbunden, dass eine Seite dieser primären Transformatorspule n1 abwechselnd gegen eine positive und negative Spannung geschaltet ist. Die andere Seite der primären Transformatorspule n2 wird durch den kapazitiven Spannungsteiler C11, C12 auf eine feste Spannung gehalten.

Auf der Sekundärseite n2 des Transformators wird die durch den Gegentaktwandler 11 erzeugte zerhackte Wechselspannung von der Ausgangsstufe 12 gleichgerichtet und geglättet. Die resultierende Ausgangs-Spannung Vout beträgt dann im kontinuierlichen Betrieb: Vout = f (n2/n1 * Vbus).

US 6,008,589 A1 offenbart ein Betriebsgerät für eine Entladungslampe, die als AC-Last am Ausgang des Betriebsgeräts angekoppelt ist. Das Betriebsgerät weist eine aktive Leistungsfaktorkorrektur-Schaltung, einen Potentialtrennungs-Transformator und ein Zwischenspeicherelement auf.

Es ist Aufgabe der vorliegenden Erfindung, eine verbesserte Schaltung zur potentialgetrennten Erzeugung einer Ausgangsspannung ausgehend von einer Netzspannung vorzuschlagen.

Grundsätzliche Idee der Erfindung ist es, dass ein Teil des Stromflusses von dem Schalter der aktiven Leistungsfaktorkorrektur-Schaltung unmittelbar dem Transformator zugeführt wird und nicht erst einer Zwischenspeicherung unterzogen wird.

Eine Schaltung zur potentialgetrennten Erzeugung einer Ausgangsspannung ausgehend von einer Netzspannung kann somit eine Leistungsfaktorkorrektur-Schaltung mit einer Induktivität und einem aktiv angesteuerten Schalter aufweisen, wobei der Stromfluss von der Induktivität bzw. durch den Schalter (wenn dieser geschlossen ist) stets zu einem Teil einer Zwischenspeicherung in einem Kondensator verwendet wird, während der andere Teil des Stromflusses direkt einem Potentialtrennungs-Transformator zugeführt wird.

Die Leistungsfaktorkorrektur-Schaltung der vorliegenden Erfindung hat einerseits die normale Aufgabe einer derartigen Schaltung, übernimmt aber andererseits auch die Funktion der Halbbrücke der US 2007040516 A1.

Die Ansteuerung des Leistungsfaktorkorrektur-Schalters liegt insbesondere auf Netzniveau. Wenn nunmehr die Rückführung sekundärseitig, nämlich von der Ausgangsspannung her erfolgt, muss diese Rückführung potentialgetrennt sein, um auch weiterhin eine vollständige Potentialtrennung zwischen der Eingangsseite (Netzseite) und der Ausgangsseite zu haben.

Grundsätzlich lässt sich also die Erfindung dann vorteilhaft anwenden, wenn Anforderung an einer potentialgetrennten Ausgangsspannung besteht.

Die gestellte Aufgabe wird erfindungsgemäß durch die Merkmale der unabhängigen Ansprüche gelöst. Die abhängigen Ansprüche bilden den zentralen Gedanken der Erfindung in besonders vorteilhafter Weise weiter.

Gemäß einem ersten Aspekt der Erfindung wird ein Betriebsgerät für Leuchtmittel vorgeschlagen aufweisend eine Schaltung zur potentialgetrennten Erzeugung einer gleichgerichteten Ausgangsspannung ausgehend von einer Eingangsspannung, aufweisend:
- einen Gleichrichter zum Erzeugen der Eingangsspannung durch Gleichrichten einer Netz-Wechselspannung,
- eine aktive Leistungsfaktorkorrektur-Schaltung mit einer von der Eingangsspannung versorgten Induktivität und einem steuerbaren Schalter zur Steuerung des Ladens und Entladens der Induktivität, und
- mindestens einen Potentialtrennungs-Transformator zur galvanischen Trennung der gleichgerichteten Ausgangsspannung von der Eingangsspannung,
   wobei beim Entladen der Induktivität dem Potentialtrennungs-Transformator ein erster Teil der von der Induktivität während des Ladens gespeicherten Energie direkt zugeführt wird, weiterhin aufweisend
- mindestens ein Zwischenspeicherelement, insbesondere einen Kondensator zur Zwischenspeicherung eines zweiten Teils der von der Induktivität während des Ladens gespeicherten Energie und
- eine Steuerschaltung zur Erfassung der gleichgerichteten Ausgangsspannung und zur Steuerung des steuerbaren Schalters basierend auf der erfassten gleichgerichteten Ausgangsspannung.

Die vom Kondensator zwischengespeicherte Energie kann dem Potentialtrennungs-Transformator vorzugsweise im nächsten Laden/Entladen Zyklus weitergeleitet werden.

Die Leistungsfaktorkorrektur-Schaltung kann in einem kontinuierlichen oder diskontinuierlichen Modus betrieben werden.

Die Energiespeicherungs-Leistung des Kondensators kann kleiner sein als die eines Elektrolytkondensators.

Die Ausgangsspannung kann von einem Tiefpass gefiltert werden.

Gemäß einem weiteren Aspekt der Erfindung wird ein Verfahren vorgeschlagen zur potentialgetrennten Erzeugung einer gleichgerichteten Ausgangsspannung in einem Betriebsgerät für Leuchtmittel, ausgehend von einer Eingangsspannung, wobei
- die Eingangsspannung von einem Gleichrichter durch Gleichrichten einer Netzspannung erzeugt wird und eine Induktivität einer Leistungsfaktorkorrektur-Schaltung versorgt,
- ein steuerbarer Schalter der Leistungsfaktorkorrektur-Schaltung das Laden und Entladen der Induktivität steuert, und
- ein Potentialtrennungs-Transformator zur galvanischen Trennung der gleichgerichteten Ausgangsspannung zur Eingangsspannung dient,
wobei beim Entladen der Induktivität dem Potentialtrennungs-Transformator ein erster Teil der von der Induktivität während des Ladens gespeicherten Energie direkt zugeführt wird,
wobei ein zweiter Teil der von der Induktivität während des Ladens gespeicherten Energie von einem Zwischenspeicherelement, insbesondere von mindestens einem Kondensator zwischengespeichert wird,
wobei eine Steuerschaltung die gleichgerichtete Ausgangsspannung erfasst und den steuerbaren Schalter basierend auf der erfassten gleichgerichteten Ausgangsspannung steuert.

Die vom Kondensator zwischengespeicherte Energie kann dem Potentialtrennungs-Transformator weitergeleitet werden.

Gemäß einem weiteren ersten Aspekt der Erfindung wird eine integrierte Schaltung vorgeschlagen, die zur Durchführung eines oben beschriebenen Verfahrens ausgelegt ist.

Weitere Merkmale und Vorteile der Erfindung werden deutlich beim Lesen der folgenden Beschreibung bevorzugter Ausführungsformen, die auf die Zeichnung Bezug nimmt.
- Fig. 1: zeigt einen bekannten DC-DC Wandler zur Umwandlung einer Gleichspannung in einer galvanisch getrennten Gleichspannung"
- Fig. 2: zeigt eine bekannte Leistungsfaktorkorrektur-Schaltung,
- Fig. 3: zeigt eine Schaltung gemäß einem ersten Ausführungsbeispiel der Erfindung,
- Fig. 4: zeigt eine Schaltung gemäß einem zweiten Ausführungsbeispiel der Erfindung, und
- Fig. 5: zeigt eine Schaltung gemäß einem dritten Ausführungsbeispiel der Erfindung.

In Fig. 3 ist eine Ausführungsform einer Leistungsfaktorkorrektur-Schaltung 30 gemäß der vorliegenden Erfindung gezeigt.

Eingangsseitig liegt an der Leistungsfaktorkorrektur-Schaltung 30 eine Eingangs-Spannung Vin an, die eine Leistungsfaktorkorrektur-Schaltung 31 versorgt, die wiederum eine DC-Busspannung Vbus erzeugt.

Unter "Busspannung" ist nicht etwa die Spannung einer externen Busleitung zu verstehen, sondern eine DC-Versorgungsspannung.

Diese Eingangs-Wechselspannung Vin ist vorzugsweise eine von einem Gleichrichter (nicht gezeigt) gleichgerichtete Netz-Wechselspannung.

Die Eingangs-Wechselspannung Vin wird einer Induktivität L31, i.e. einer Spule, zugeführt. Die Spule L31 ist mit einer Diode D31 in Serie geschaltet und zwar zwischen einem ersten mit der Eingangs-Wechselspannung Vin beaufschlagten Eingangsanschluss DC_IN/MAINS und einem zweiten Busspannungsanschluss 33, an dem die Bus-Gleichspannung Vbus bereitgestellt wird.

Ein Ausgangs-Gleichspannungskondensator C31, der vorzugsweise als Elektrolytkondensator ausgebildet ist, verbindet den Busspannungsanschluss 33 mit Masse und stabilisiert als Zwischenspeicherelement die Busspannung. Parallel zu diesem Ausgangs-Gleichspannungskondensator C31 sind auch zwei Schalter T32, T33 in Serie geschaltet. Die Schalter bzw. die Leistungsschalter T31, T32, T33 sind vorzugsweise gleich.

Der Ausgangs-Gleichspannungskondensator C31 ist von dem Gleichrichter (nicht gezeigt), der die Eingangs-Wechselspannung gleichrichtet, über die Schaltelemente Diode D31 und Schalter T32 entkoppelt.

An die Verbindung 32 zwischen der Spule L31 und der Diode D31 ist ein Transistor bzw. ein steuerbarer Schalter T31 angeschlossen.

Zwischen der Drain-Leitung 32 des Schalters T31 und dem Mittenpunkt 34 der Schalter T32, T33 sind die Primärseite N1 eines ersten Transformators N1-N2 und die Primärseite N1' eines zweiten Transformators N1'-N2' in Serie angeschlossen. Auch wenn beide Transformatoren N1-N2, N1'-N2' unterschiedlich sein können, sind sie vorzugsweise gleich dimensioniert.

Wenn der Schalter T31 eingeschaltet ist, ist die Spule L31 gegen Masse kurzgeschlossen und die Diode D31 gesperrt. Die Spule L31 lädt sich auf, so dass eigentlich Energie in dieser Spule L31 gespeichert werden kann.

Bei eingeschaltetem Schalter T31 fließt also vom Netz Vin über die Spule L31 ein Strom durch den Schalter T31.

Eine weitere Stromkomponente kommt indessen von dem Mittenpunkt der Schalter T32, T33 über die Primärseite des Transformators N1, N2 durch den Schalter T31.

Bei geöffnetem Schalter reiht die Spule L31 bekannterweise einen Strom über die Diode D31. Das heißt, dass die Diode D31 leitend ist und, dass die Spule L31 sich dann über die Diode D31 in den Ausgangs-Gleichspannungskondensator C31 entlädt. Die Energie wird dadurch an den Ausgangs-Gleichspannungskondensator C31 übertragen.

Eine weitere Stromkomponente fließt indessen nunmehr von dem Verbindungspunkt 32 zwischen dem Schalter T31 und der Diode D31 wiederum (diesmal in umgekehrter Richtung) über die Primärseite N1 des Transformators N1, N2 zu dem Mittenpunkt 34 der Schalter T32, T33.

In einem Ein- und Ausschalten Zyklus des Schalter T31 wird erfindungsgemäß nur ein Teil des fließenden Stroms zum Ausgangs-Kondensator C31 und zur Busspannung Vbus zugeführt. Gemäß dem Stand der Technik hingegen fließt der ganze Strom zur Busspannung, siehe Fig. 2 in Kombination mit Fig. 1.

Die Sekundärseiten N2 und N2' der Transformatoren N1-N2 und N1'-N2' sind in Serie geschaltet und jeweils mit einer Diode D32, D33 verbunden. Diese zwei Dioden D32, D33 sind auch an einem Punkt 36 miteinander angeschlossen.

Die Spannung, die sich zwischen dem Mittenpunkt 35 der Transformatoren N1-N2, N1'-N2' und dem Verbindungspunkt 36 der Dioden D32, D33 ergibt, wird dann einem Tiefpass zugeführt und dementsprechend gefiltert bzw. gemittelt.

Dieser Tiefpass besteht beispielsweise aus einer Drossel L32 und einem Ausgangskondensator C32, wobei am Ausgangskondensator C32 sich die Ausgangs-Spannung Vout ergibt.

Die beiden Schalter bzw. MOSFET-Transistoren T32, T33 können von der Steuerschaltung 50 synchronisiert mit dem Schalter T31 angesteuert werden. Beispielsweise kann der Schalter T32 synchron zu dem Schalter T31 eingeschaltet und gegebenenfalls auch ausgeschaltet werden. Der Schalter T33 kann dagegen dann eingeschaltet werden, wenn der Schalter T31 und gegebenenfalls auch der Schalter T32 durch die Steuerschaltung 50 geöffnet wird. Der Ein- und oder Ausschaltzeitpunkt der Schalter T32, T33 kann aber auch durch die Regelschleife oder aufgrund der anliegenden Last gewählt werden. Um einen Halbbrückenkurzschluß zu vermeiden, kann eine Totzeit vor dem Einschalten des Schalters T32 oder des Schalters T33 eingefügt werden. Dieser synchrone Betrieb kann vor allem bei einem Betrieb mit hoher Last, beispielsweise maximaler Helligkeit des angeschlossenen Leuchtmittels, angewendet werden.

Im Falle eines vom Betrieb mit hoher Last, beispielsweise maximaler Helligkeit des angeschlossenen Leuchtmittels, abweichenden Betriebsmodus kann es erforderlich sein, die Ansteuerung der beiden Schalter T32, T33 zu ändern. Ein solcher Betriebsmodus kann beispielsweise vorliegen, wenn keine Last, nur eine geringe Last anliegt oder ein Fehler wie beispielsweise ein Leerlauffall oder auch ein Lastkurzschluß vorliegt. Beispielsweise kann die Taktfrequenz der beiden Schalter erhöht werden, wobei es möglich sein kann, dass durch die Steuereinheit einer der beiden Schalter T32, T33 synchron zu dem Schalter T31 eingeschaltet wird, die beiden Schalter T32, T33 aber dann mit höherer Frequenz getaktet werden. Es kann gegebenenfalls auch Zeiträume geben, in denen entweder beide oder nur ein Schalter nicht getaktet werden. Auf diese Weise ist ein sogenannter Burst-Betrieb möglich.

Es ist aber auch möglich, die Schalter T31, T32 und T33 asynchron zuneinander zu betreiben.

Die Diode D31 kann auch durch einen weiteren Schalter T34 ersetzt werden, der dann ebenfalls durch die Steuereinheit aktiv getaktet und kontrolliert wird. Die Schalter T31-T34 können synchron oder asynchron, im Burst-Betrieb oder in einer weiteren Betriebsart betrieben werden

Fig. 4 zeigt eine weitere Ausführungsform der Erfindung. Die dort dargestellte Leistungsfaktorkorrektur-Schaltung 40 umfasst im Wesentlichen die Komponenten der in Fig. 3 gezeigten Schaltung 30.

Die Leistungsfaktorkorrektur-Schaltung hat sich gegenüber Fig. 3 insofern geändert, dass der Ausgangs-Gleichspannungskondensator C31 durch zwei in Serie geschaltete Kondensatoren C41, C42 ersetzt worden ist. Diese Kondensatoren C41, C42 sind vorzugsweise Elektrolytkondensatoren.

Die Schalter T32, T33 sind in dieser Ausführungsform nicht mehr vorgesehen.

Parallel zu jedem Kondensator C41, C42 ist eine Diode D41, D42 geschaltet, wobei der Mittenpunkt 34' der Kondensatoren C41, C42 und somit auch der Dioden D41, D42 mit der Serienanordnung der beiden Transformatoren N1-N2, N1'- N2' verbunden ist.

Die Funktionsweise der Schaltung 40 ist ähnlich wie die der in Fig. 3 gezeigten Schaltung 30.

Somit wird in jedem Zyklus ton-toff des Schalters T31 ein Teil des fließenden Stroms zur Busspannung Vbus zugeführt, während der andere Teil unmittelbar in die Primärseiten N1, N1' der Transformatoren N1-N2, N1'-N2' fließt.

Erfindungsgemäß wird dementsprechend der direkt durch die Transformatoren N1-N2, N1'- N2' umgesetzte Anteil, der also nicht zum Halten der Busspannung Vbus über die Elektrolytkondensatoren C41, C42 dient, direkt und verlustfreier umgesetzt.

Infolgedessen können die Kondensatoren C41, C42 gemäß Fig. 4 einfacher ausgestaltet werden als bei einer herkömmlichen Leistungsfaktorkorrektur-Schaltung.

Es ist ggf. sogar möglich, für die Kondensatoren C41, C42 auf Elektrolytkondensatoren zu verzichten. Dies bringt ggf. Kostenvorteile und Lebensdauervorteile.

Auf jeden Fall kann durch die Direktumsetzung eines Teiles des Stromflusses Kapazität der Elektrolytkondensatoren C41, C42 deutlich verringert werden.

Von den zwei beschriebenen Ausführungsformen 30, 40 hat die Schaltungsausführungsform 30 gemäß Fig. 3 den meisten Kontrollspielraum, da sie die beiden Schalter bzw. MOSFETs Transistoren T32, T33 umfasst. Diese Kontrolle bringt aber den folgenden Nachteil mit sich, dass diese Schalter T32, T33 auch synchronisiert werden müssen.

Dieser Mehraufwand zum Betreiben bzw. Kontrollieren der Schaltung 30, entfällt hingegen bei der Schaltungsausführungsform 40 gemäß Fig. 4, da die Schalter T32, T33 dort nicht eingesetzt werden. Dadurch entfällt die Notwendigkeit eines entsprechenden Kontrollers für diese Schalter T32, T33, was die Leistungsfaktorkorrektur insgesamt vereinfacht.

Fig. 5 zeigt wie die erfindungsgemäße aktive Leistungsfaktorkorrektur basierend auf die in Fig. 4 gezeigten Schaltung 40 durchgeführt werden kann.

Alternativ kann erfindungsgemäß auch die Schaltungstopologie der in Fig. 3 gezeigten Ausführungsform gewählt werden.

Der Schalter T31 wird von einer Steuerschaltung 50 angesteuert. Zu diesem Zweck weist die Steuerschaltung 50 einen Ausgang 51 auf, über den dem Schalter T31 ein Steuersignal zugeführt wird. Die Frequenz des Steuersignals (typischerweise mindestens 10 kHz) und daher des Ein- und Ausschaltens des Schalters 306 ist wesentlich höher als die Frequenz der Netzspannung (typischerweise 50 Hz) und der gleichgerichteten Eingang-Wechselspannung (typischerweise 100 Hz).

Zur Bestimmung der Einschalt-Zeitdauer tₒₙ bzw. der Ausschalt-Zeitdauer toff des Schalters T31 benötigt die Steuerschaltung 50 Informationen über die Bus-Spannung Vbus (bzw. über die Ausgangsspannung Vout) bzw. über den Nulldurchgang des Stroms durch die Spule L31.

Dies deshalb, da die Einschalt-Zeitdauer tₒₙ des Schalters T31 und damit die Ladezeit der Spule L31 auf Grundlage eines Vergleichs der Bus-Gleichspannung Vbus mit einer festen Bezugsspannung gesteuert wird und auf Grundlage der Vorgabe, dass die Steuerschaltung 50 den Schalter T31 solange ausschaltet, bis der Strom durch die Spule 301 auf Null abgesunken ist.

Die Information über den Nulldurchgang des Stroms durch die Spule L31 wird eigentlich nur im diskontinuierlichen Betrieb benötigt, in welchem der Spulenstrom tatsächlich in jeder Periode auf Null absinkt. Im kontinuierlichen Betrieb hingegen geht der Spulenstrom bei Ausschalten des Schalters T31 nicht auf Null zurück, so dass diese Nulldurchgang-Information auch nicht notwendig ist.

Für die Leistungsfaktorkorrektur können auch Informationen über die Eingangs-Spannung Vin oder den Spitzenstroms durch die Spule L31 benötigt werden, im Letzteren Fall insbesondere um Überstromzustände zu verhindern.

Festzuhalten bleibt also, dass die Steuerschaltung 50 die Bus-Gleichspannung Vbus oder die Ausgangsspannung Vout kennen muss und ggf. auch noch die Eingangs-Spannung Vin, den Nulldurchgang des Spulenstroms oder den Spulenspitzenstrom.

Wie bereits aus Fig. 2 bekannt, können der Nulldurchgang des Spulenstroms und der Spulenspitzenstrom jeweils mittels einer Sekundärwicklung L22 und eines Strommesswiderstandes R23 ermittelt werden.

Allerdings im Unterschied zum Stand der Technik, bei der die Steuerschaltung 25 die Busspannung Vbus sowie den Verlauf der Netzeingangsspannung Vin über zwei Spannungsteiler R21, R22 und R24, R25 überwacht, kann die Ansteuerung des Schalters T31 den Verlauf der Netzspannung sowie die Ausgangsspannung an dem Filter C32, L32 erfassen.

Die dazwischenliegende Busspannung Vbus wird dagegen nicht mehr erfasst.

Dies ist möglich, da die Busspannung Vbus über die Transformatoren N1-N2, N1'-N2' mit der Ausgangsspannung Vout "hart" verkoppelt ist, so dass sich etwaige unzulässige Zustände bei der Busspannung Vbus unmittelbar in der Ausgangsspannung Vout erkennen lassen würden.

Fig. 5 zeigt ebenfalls wie eine Last 60, insbesondere ein Leuchtmittel wie bspw. eine Leuchtdiode, direkt an den Ausgang der Leistungsfaktorkorrektur-Schaltung 30, 40 angeschlossen sein kann.

Alternativ kann bspw. das Leuchtmittel mittels eines nachfolgenden Konverters (nicht gezeigt) angesteuert werden. Dieser nachfolgende Konverter kann eine einfache Konstant-Stromquelle sein. Das Leuchtmittel kann aber auch von einem oder mehreren Konvertern mit eigener Regelung angesteuert werden, wobei dann diese Konverter vorzugsweise voneinander unabhängige Helligkeits-Einstellungen (bzw. -Steuerungen)oder -Regelungen aufweisen.

Die Steuerschaltung 50 weist einen zusätzlichen Eingang 61 auf, der eine lastabhängige Größe (wie bspw. Spannung, Strom oder Leistung) misst bzw. erfasst.

## Patentansprüche

1. Betriebsgerät für Leuchtmittel, aufweisend eine Schaltung (30, 40) zur potentialgetrennten Erzeugung einer gleichgerichteten Ausgangsspannung (Vout) ausgehend von einer Eingangsspannung (Vin), aufweisend
- einen Gleichrichter zum Erzeugen der Eingangsspannung (Vin) durch Gleichrichten einer Netz-Wechselspannung
- eine aktive Leistungsfaktorkorrektur-Schaltung (31) mit einer von der Eingangsspannung (Vin) versorgten Induktivität (L31) und einem steuerbaren Schalter (T31) zur Steuerung des Ladens und Entladens der Induktivität (L31), und
- mindestens einen Potentialtrennungs-Transformator (N1-N2, N1'-N2') zur galvanischen Trennung der gleichgerichteten Ausgangsspannung (Vout) von der Eingangsspannung (Vin), wobei beim Entladen der Induktivität (L31) dem Potentialtrennungs-Transformator (N1-N2, N1'-N2') ein erster Teil der von der Induktivität (L31) während des Ladens gespeicherten Energie direkt zugeführt wird, weiterhin aufweisend
- mindestens ein Zwischenspeicherelement, insbesondere einen Kondensator (C31) zur Zwischenspeicherung eines zweiten Teils der von der Induktivität (L31) während des Ladens gespeicherten Energie und
- eine Steuerschaltung (50) zur Erfassung der gleichgerichteten Ausgangsspannung (Vout) und zur Steuerung des steuerbaren Schalters (T31) basierend auf der erfassten gleichgerichteten Ausgangsspannung (Vout).

2. Betriebsgerät für Leuchtmittel nach Anspruch 1,
wobei die vom Kondensator (C31) zwischengespeicherte Energie dem Potentialtrennungs-Transformator (N1-N2, N1'-N2') vorzugsweise im nächsten Lade-/Entlade-Zyklus weitergeleitet wird.

3. Betriebsgerät für Leuchtmittel nach einem der vorigen Ansprüchen,
wobei die Leistungsfaktorkorrektur-Schaltung (31) in einem kontinuierlichen oder diskontinuierlichen Modus betrieben wird.

4. Betriebsgerät für Leuchtmittel nach einem der vorigen Ansprüchen,
wobei das Zwischenspeicherelement durch zwei in Serie geschaltete Kondensatoren (C41, C42) gebildet ist.

5. Betriebsgerät für Leuchtmittel nach einem der vorigen Ansprüchen,
wobei die gleichgerichtete Ausgangsspannung (Vout) von einem Tiefpass (L32. C32) gefiltert wird.

6. Betriebsgerät für Leuchtmittel nach einem der vorigen Ansprüche,
**dadurch gekennzeichnet,**
**dass** es ein Leuchtdioden-Konverter ist.

7. Beleuchtungseinheit mit zumindest einem Leuchtmittel und einem Betriebsgerät gemäß einem der vorangegangenen Ansprüche.

8. Verfahren zur potentialgetrennten Erzeugung einer gleichgerichteten Ausgangsspannung (Vout) in einem Betriebsgerät für Leuchtmittel, ausgehend von einer Eingangsspannung (Vin), wobei
- die Eingangsspannung (Vin) von einem Gleichrichter durch Gleichrichter einer Netzspannung erzeugt wird und eine Induktivität (L31) einer Leistungsfaktorkorrektur-Schaltung (31) versorgt,
- ein steuerbarer Schalter (T31) der Leistungsfaktorkorrektur-Schaltung (31) das Laden und Entladen der Induktivität (L31) steuert, und
- ein Potentialtrennungs-Transformator (N1-N2, N1'-N2') zur galvanischen Trennung der gleichgerichteten Ausgangsspannung (Vout) zur Eingangsspannung (Vin) dient, wobei beim Entladen der Induktivität (L31) dem Potentialtrennungs-Transformator (N1-N2, N1'-N2') ein erster Teil der von der Induktivität (L31) während des Ladens gespeicherten Energie direkt zugeführt wird, wobei ein zweiter Teil der von der Induktivität (L31) während des Ladens gespeicherten Energie von einem Zwischenspeicherelement, insbesondere von mindestens einem Kondensator (C31) zwischengespeichert wird,
wobei eine Steuerschaltung (50) die gleichgerichtete Ausgangsspannung (Vout) erfasst und den steuerbaren Schalter (T31) basierend auf der erfassten gleichgerichteten Ausgangsspannung (Vout) steuert.

9. Verfahren nach Anspruch 8,
wobei die vom Kondensator (C31) zwischengespeicherte Energie dem Potentialtrennungs-Transformator (N1-N2, N1'-N2') weitergeleitet wird.

10. Integrierte Schaltung, insbesondere ASIC, **dadurch gekennzeichnet, dass** sie zur Durchführung eines Verfahrens nach einem der Ansprüche 8 oder 9 ausgelegt ist.

## Claims

1. Operating device for luminous means, having a circuit (30, 40) for producing a rectified output voltage (Vout) in a potential-isolated manner starting from an input voltage (Vin), having
- a rectifier for producing the input voltage (Vin) by rectifying a mains AC voltage,
- an active power factor correction circuit (31) having an inductance (L31) supplied by the input voltage (Vin) and a controllable switch (T31) for controlling the charging and discharging of the inductance (L31), and
- at least one potential-isolation transformer (N1-N2, N1'-N2') for galvanically isolating the rectified output voltage (Vout) from the input voltage (Vin), wherein, during the discharging of the inductance (L31), a first portion of the energy stored by the inductance (L31) during the charging is fed directly to the potential-isolation transformer (N1-N2, N1'-N2'), also having
- at least one intermediate storage element, in particular a capacitor (C31) for intermediate storage of a second portion of the energy stored by the inductance (L31) during the charging, and
- a control circuit (50) for detecting the rectified output voltage (Vout) and for controlling the controllable switch (T31) on the basis of the detected rectified output voltage (Vout).

2. Operating device for luminous means according to Claim 1,
wherein the energy stored intermediately by the capacitor (C31) is transferred to the potential-isolation transformer (N1-N2, N1'-N2'), preferably in the next charging/discharging cycle.

3. Operating device for luminous means according to one of the preceding claims,
wherein the power factor correction circuit (31) is operated in a continuous or discontinuous mode.

4. Operating device for luminous means according to either of the preceding claims,
wherein the intermediate storage element is formed from two capacitors (C41, C42) connected in series.

5. Operating device for luminous means according to one of the preceding claims,
wherein the rectified output voltage (Vout) is filtered by a low-pass filter (L32, C32).

6. Operating device for luminous means according to one of the preceding claims,
**characterized**
**in that** it is a light-emitting diode converter.

7. Lighting unit having at least one luminous means and an operating device according to one of the preceding claims.

8. Method for producing a rectified output voltage (Vout) in a potential-isolated manner in an operating device for luminous means, starting from an input voltage (Vin), wherein
- the input voltage (Vin) is produced by a rectifier by rectifying a mains voltage and supplies an inductance (L31) of a power factor correction circuit (31),
- a controllable switch (T31) of the power factor correction circuit (31) controls the charging and discharging of the inductance (L31), and
- a potential-isolation transformer (N1-N2, N1'-N2') is used to galvanically isolate the rectified output voltage (Vout) with respect to the input voltage (Vin), wherein, during the discharging of the inductance (L31), a first portion of the energy stored by the inductance (L31) during the charging is fed directly to the potential-isolation transformer (N1-N2, N1'-N2'), wherein a second portion of the energy stored by the inductance (L31) during the charging is intermediately stored by an intermediate storage element, in particular by at least one capacitor (C31),
wherein a control circuit (50) detects the rectified output voltage (Vout) and controls the controllable switch (T31) on the basis of the detected rectified output voltage (Vout).

9. Method according to Claim 8,
wherein the energy stored intermediately by the capacitor (C31) is transferred to the potential-isolation transformer (N1-N2, N1'-N2').

10. Integrated circuit, in particular ASIC, **characterized in that** it is designed to perform a method according to either of Claims 8 and 9.

## Revendications

1. Appareil d'alimentation pour moyen d'éclairage, présentant un circuit (30, 40) pour générer de manière isolée électriquement une tension de sortie redressée (Vout) à partir d'une tension d'entrée (Vin), présentant
- un redresseur pour générer la tension d'entrée (Vin) par le redressement d'une tension alternative de réseau
- un circuit de correction de facteur de puissance actif (31) avec une inductance (L31) alimentée par la tension d'entrée (Vin) et un commutateur apte à être commandé (T31) destiné à commander la charge et la décharge de l'inductance (L31), et
- au moins un transformateur à isolation électrique (N1-N2, N1'-N2') pour isoler galvaniquement la tension de sortie redressée (Vout) de la tension d'entrée (Vin), dans lequel lors de la décharge de l'inductance (L31) une première partie de l'énergie emmagasinée par l'inductance (L31) pendant la charge est fournie directement au transformateur à isolation électrique (N1-N2, N1'-N2'),
présentant en outre
- au moins un élément de stockage intermédiaire, en particulier un condensateur (C31) pour le stockage intermédiaire d'une deuxième partie de l'énergie emmagasinée par l'inductance (L31) pendant la charge et
- un circuit de commande (50) destiné à détecter la tension de sortie redressée (Vout) et à commander le commutateur apte à être commandé (T31) sur la base de la tension de sortie redressée (Vout) détectée.

2. Appareil d'alimentation pour moyen d'éclairage selon la revendication 1,
dans lequel l'énergie stockée à titre intermédiaire par le condensateur (C31) est transmise au transformateur à isolation électrique (N1-N2, N1'-N2') de préférence dans le cycle de charge /décharge suivant.

3. Appareil d'alimentation pour moyen d'éclairage selon l'une des revendications précédentes,
dans lequel le circuit de correction de facteur de puissance (31) fonctionne dans un mode continu ou discontinu.

4. Appareil d'alimentation pour moyen d'éclairage selon l'une des revendications précédentes,
dans lequel l'élément de stockage intermédiaire est composé de deux condensateurs (C41, C42) connectés en série.

5. Appareil d'alimentation pour moyen d'éclairage selon l'une des revendications précédentes,
dans lequel la tension de sortie redressée (Vout) est filtrée par un filtre passe-bas (L32, C32).

6. Appareil d'alimentation pour moyen d'éclairage selon l'une des revendications précédentes,
**caractérisé en ce qu'**il s'agit d'un convertisseur pour diodes électroluminescentes.

7. Unité d'éclairage avec au moins un moyen d'éclairage et un appareil d'alimentation selon l'une des revendications précédentes.

8. Procédé destiné à générer de manière isolée électriquement une tension de sortie redressée (Vout) dans un appareil d'alimentation pour moyen d'éclairage, à partir d'une tension d'entrée (Vin), dans lequel
- la tension d'entrée (Vin) est générée par un redresseur par le redressement d'une tension de réseau et alimente une inductance (L31) d'un circuit de correction de facteur de puissance (31),
- un commutateur apte à être commandé (T31) du circuit de correction de facteur de puissance (31) commande la charge et la décharge de l'inductance (L31), et
- un transformateur à isolation électrique (N1-N2, N1'-N2') sert à l'isolation galvanique de la tension de sortie redressée (Vout) par rapport à la tension d'entrée (Vin),
dans lequel lors de la décharge de l'inductance (L31) une première partie de l'énergie emmagasinée par l'inductance (L31) pendant la charge est fournie directement au transformateur à isolation électrique (N1-N2, N1'-N2'),
dans lequel une deuxième partie de l'énergie emmagasinée par l'inductance (L31) pendant la charge est stockée à titre intermédiaire par un élément de stockage intermédiaire, en particulier par au moins un condensateur (C31),
dans lequel un circuit de commande (50) détecte la tension de sortie redressée (Vout) et commande le commutateur apte à être commandé (T31) sur la base de la tension de sortie redressée (Vout) détectée.

9. Procédé selon la revendication 8,
dans lequel l'énergie stockée à titre intermédiaire par le condensateur (C31) est transmise au transformateur à isolation électrique (N1-N2, N1'-N2').

10. Circuit intégré, en particulier ASIC, **caractérisé en ce qu'**il est conçu pour exécuter un procédé selon l'une des revendication 8 ou 9.
